# EUROPÄISCHE PATENTSCHRIFT

(11) **EP 0 818 025 B1**
(45) Veröffentlichungstag und Bekanntmachung des Hinweises auf die Patenterteilung: **26.08.1998**
(21) Anmeldenummer: 96907258.6
(22) Anmeldetag: 22.03.1996
(51) Int. Cl.: G06K 19/077, H01R 23/68, H01R 23/70

(54) **GERÄTESTECKVERBINDER FÜR EINEN STAPEL KARTENFÖRMIGER DATENTRÄGERANORDNUNGEN**
PLUG CONNECTOR FOR A STACK OF CARD-LIKE DATA SUBSTRATES
CONNECTEUR ENFICHABLE DESTINE A UNE PILE DE SUPPORTS DE DONNEES EN FORME DE CARTES

(30) Priorität: 31.03.1995 DE 19512169
(43) Veröffentlichungstag der Anmeldung: 14.01.1998
(73) Patentinhaber: SIEMENS AKTIENGESELLSCHAFT, 80333 München (DE)
(72) Erfinder: EMBO, Georges, B-8920 Langemark (BE); PREINER, Peter, D-81479 München (DE); SCHMIDT, Helge, D-67346 Speyer (DE)
(86) Internationale Anmeldenummer: DE9600498
(87) Internationale Veröffentlichungsnummer: WO9630868

(56) Entgegenhaltungen:
- DE-A- 3 220 943
- US-A- 5 399 105
- IBM TECHNICAL DISCLOSURE BULLETIN, Bd. 33, Nr. 6A, 1.November 1990, Seiten 146-151, XP000107659 "METHOD FOR PROVIDING EMC PROTECTION TO A BACKPLANE WITH EXPOSED EDGES"
- IBM TECHNICAL DISCLOSURE BULLETIN, Bd. 36, Nr. 3, 1.März 1993, Seiten 379-380, XP000354816 "AREA ARRAY ELASTOMERIC INTERCONNECT FABRICATED WITH FLEX"

## Beschreibung

Die Erfindung betrifft einen Gerätesteckverbinder für einen Stapel kartenförmiger Datentrageranordnungen, die in bezug auf mindestens eine ihrer Kantenflächen deckungsgleich übereinanderliegend angeordnet sind und die jeweils mindestens einen integrierten Halbleiterschaltkreis und mindestens einen damit verbundenen Außenanschluß aufweisen.

Ein Gerätesteckverbinder für einen Stapel derartiger Datentrageranordnungen ist bereits in der älteren deutschen Anmeldung Nr. P 44 35 122.4 beschrieben, die hiermit in die Offenbarung einbezogen wird. Dort sind jedoch lediglich stapelbare Karten offenbart, bei denen der Außenanschluß eine Anschlußfläche aufweist, die in einer der Kantenflächen der Karte angeordnet ist. Durch diese Anordnung können mehrere solcher Karten problemlos aufeinandergelegt werden, so daß gleichzeitig eine Vielzahl gleichartiger Datentrageranordnungen ohne aufwendige zusätzliche Hilfsmittel an ein Verarbeitungsgerät angeschlossen werden kann. Für den Fall, daß die Anschlußflächen jeweils nur auf der Kantenfläche angeordnet sind, sich also nicht um die Kanten herum zu den Hauptflächen der Karte fortsetzen, wird vorgeschlagen, daß die Kontaktierung der Anschlüsse untereinander über eine Kontaktschiene in einer entsprechenden Anschlußbuchse hergestellt werden kann. Diese Buchse kann beispielsweise in einem Zugriffsgerät angeordnet sein, sie kann jedoch auch als Anschlußbuchse lose gehandhabt werden.

Die Aufgabe der Erfindung besteht darin, einen Gerätesteckverbinder der eingangs genannten Art anzugeben, der es ermöglicht, daß bei einem Kartenstapel, bei dem die Außenanschlüsse der Karten jeweils nicht flächig in einer Kantenfläche der Karten angeordnet sind, sondern bei denen die Außenanschlüsse jeweils als Kontaktmesser aus den Kantenflächen herausragen, dessen Karten also im Stapel zunächst untereinander nicht verbunden sind, der Anschluß der einzelnen Karten des Stapels an einen gemeinsamen Datenbus erst im Gerätesteckverbinder erfolgt.

Erfindungsgemäß wird diese Aufgabe bei einem Gerätesteckverbinder der eingangs angegebenen Art dadurch gelöst, daß der Außenanschluß als freiliegende Kontaktfläche ausgebildet ist, die sich senkrecht zur Stapel richtung in Steckrichtung erstreckt, daß der Gerätesteckverbinder ein Gehäuse aus Isolierstoff mit einer Öffnung zum Einführen des Kartenstapels aufweist, in dem eine Anzahl von sich in Steckrichtung zur Öffnung hin erstreckenden Kontaktfedern angeordnet sind, durch die eine elektrische Verbindung der Kontaktflächen des in den Gerätesteckverbinder eingesteckten Kartenstapels untereinander und mit am Gerätesteckverbinder vorgesehenen Anschlüssen herstellbar ist.

Weitere Ausgestaltungen der Erfindung sind in Unteransprüchen gekennzeichnet.

Nachfolgend wird nun der Aufbau eines erfindungsgemäßen Gerätesteckverbinders in der Zeichnung näher erläutert. Es zeigen:
Figur 1 eine geschnittene Seitenansicht des Gerätesteckverbinders und des Kartenstapels zu Beginn des Einsteckvorganges und
Figur 2 eine geschnittene Draufsicht auf eine andere Ausführung des Gerätesteckverbinders und
Figur 3 und 4 zwei verschiedene Ausführungen der kontaktflachenseitigen Enden der im Gerätesteckverbinder angeordneten Kontaktfedern, jeweils in perspektivischer Aufsicht und in Seitenansicht.

Im rechten Teil der Figur 1 ist ein Stapel 1 aus vier Karten 2 dargestellt. Im Endbereich der Karten sind jeweils Ausnehmungen im Kartenmaterial vorgesehen, so daß die zungen- oder stiftförmig ausgebildeten Kontaktflächen 3 zwar frei, aber nicht ungeschützt an der jeweiligen Karte angeordnet sind. Diese Ausführung ist im Rahmen der vorliegenden Erfindung jedoch ebensowenig zwingend wie die einstückige Ausbildung des Kontaktmessers mit dem Leadframe (Stanzplatine), auf dem die Halbleiterschaltkreise mechanisch befestigt und elektrisch angeschlossen sind.

Im linken Teil der Figur 1 ist das in Steckrichtung geöffnete Gehäuse aus Isolierstoff des Gerätesteckverbinders dargestellt. Schematisch angedeutet sind die im Inneren des Gehäuses 4 befestigten Kontaktfedern 5. Es ist vorteilhaft, die kontaktflachenseitigen Enden 8 der Kontaktfedern 5 flexibel und deformierbar auszubilden, so daß die benachbarten Enden 8 eine durchgehende, mit den Anschlüssen 6 und 7 des Gerätesteckverbinders verbundene Kontaktsäule mindestens dann bilden, wenn mindestens eine kartenförmige Datenträgeranordnung 2 eingesteckt ist. Bei dieser Ausführung ist die Funktion demnach auch gewährleistet, wenn nur eine Karte gesteckt ist. Die Anschlüsse 6 und 7 des Gerätesteckverbinders können beispielsweise als Lötanschlüsse, die den Kontakt zu einer Leiterplatte herstellen, ausgebildet sein. Zusätzlich oder alternativ kann die Verbindung von einer Karte zur nächsten auch dadurch erfolgen, daß die im Inneren des Gehäuses 4 befestigten Enden 9 benachbarter Kontaktfedern 5 elektrisch miteinander verbunden ("Durchschleifen") sind.

Die Figuren 2, 3 und 4 zeigen spezielle Ausführungen von an ihren Enden 8 flexibel und deformierbar ausgebildeten Kontaktfedern 5, die besonders zur Aufnahme von zungenförmigen Kontaktflächen 3 geeignet sind. Die Deformierbarkeit nach oben und unten in Stapelrichtung ist bei den dargestellten Ausführungen gegeben.

Die Karten weisen normalerweise mehrere, üblich sind gegenwärtig acht, regelmäßig nebeneinander angeordnete, parallele Kontaktflächen auf. Durch die regelmäßigen Abstände ist es möglich, daß die einander entsprechenden Außenanschlüsse im Kartenstapel 1 säulenförmig übereinander angeordnet sind und daß die untereinander verbundenen Kontaktfedern 5 im Gerätesteckverbinder dementsprechend ebenfalls säulenförmig übereinander angeordnet sind. Beispielsweise acht derartige Säulen können demnach nebeneinander im Gerätesteckverbinder angeordnet sein. Die untereinander verbundenen entsprechenden Außenanschlüsse mehrerer übereinanderliegender und gemeinsam als Stapel in den Gerätesteckverbinder eingesteckter Karten bilden dadurch ein Bussystem, so daß der Zugriff auf alle Karten des Stapels durch eine Steuerungseinrichtung oder ein Verarbeitungsgerät, wie es in der obengenannten älteren deutschen Patentanmeldung näher beschrieben wird, mit Hilfe eines einzigen Gerätesteckverbinders erfolgen kann.

Die Karten des Stapels können gegebenenfalls nur mit der Kante, an der die zur galvanischen Kontaktierung vorgesehenen Kontaktflächen angeordnet sind, deckungsgleich übereinanderliegen. Es können also beispielsweise halbe und ganze Karten im Stapel abwechseln. Ebenso können Dummykarten oder Busverstärkerkarten in den Stapel eingefügt sein.

## Patentansprüche

1. Gerätesteckverbinder für einen Stapel (1) kartenförmiger Datentrageranordnungen (2), die in bezug auf mindestens eine ihrer Kantenflächen deckungsgleich übereinanderliegend angeordnet sind und die jeweils mindestens einen integrierten Halbleiterschaltkreis und mindestens einen damit verbundenen Außenanschluß aufweisen, **dadurch gekennzeichnet**, daß der Außenanschluß als freiliegende Kontaktfläche (3) ausgebildet ist, die sich senkrecht zur Stapelrichtung in Steckrichtung erstreckt, daß der Gerätesteckverbinder ein Gehäuse (4) aus Isolierstoff mit einer Öffnung zum Einführen des Kartenstapels (1) aufweist, in dem eine Anzahl von sich in Steckrichtung zur Öffnung hin erstreckenden Kontaktfedern (5) angeordnet sind, durch die eine elektrische Verbindung der Kontaktflächen (3) des in den Gerätesteckverbinders eingesteckten Kartenstapels (1) untereinander und mit am Gerätesteckverbinder vorgesehenen Anschlüssen (6, 7) herstellbar ist.

2. Gerätesteckverbinder nach Anspruch 1, **dadurch gekennzeichnet,** daß die kontaktflächenseitigen Enden (8) der Kontaktfedern (5) flexibel und deformierbar ausgebildet sind, so daß die benachbarten Enden (8) eine durchgehende, mit den Anschlüssen (6, 7) des Gerätesteckverbinders verbundene Kontaktsäule mindestens dann bilden, wenn mindestens eine kartenförmige Datenträgeranordnung (2) eingesteckt ist.

3. Gerätesteckverbinder nach Anspruch 1 oder 2, **dadurch gekennzeichnet**, daß die im Inneren des Gehäuses (4) befestigten Enden (9) benachbarter Kontaktfedern (5) elektrisch miteinander verbunden sind.

4. Gerätesteckverbinder nach einem der Ansprüche 1 bis 3, **dadurch gekennzeichnet,** daß die kartenförmigen Datentrageranordnungen (2) jeweils mehrere regelmäßig nebeneinander angeordnete, parallele Kontaktflächen (3) aufweisen, so daß die einander entsprechenden Außenanschlüsse im Kartenstapel (1) säulenförmig übereinander angeordnet sind und daß die untereinander verbundenen Kontaktfedern (5) im Gerätesteckverbinder dementsprechend ebenfalls säulenförmig übereinander angeordnet sind.

## Claims

1. Equipment connector for a stack (1) of data carrier arrangements (2) which are in the form of cards, are arranged such that they lie one above the other congruently with regard to at least one of their edge surfaces and each have at least one integrated semiconductor circuit and at least one external connection connected thereto, characterized in that the external connection is designed as an exposed contact surface (3) which extends in the insertion direction perpendicularly with respect to the stack direction, in that the equipment connector has a housing (4) made of insulating material with an opening for introducing the card stack (1), a number of contact springs (5) extending in the insertion direction towards the opening being arranged in the said housing, by means of which contact springs (5) it is possible to establish an electrical connection between the contact surfaces (3) of the card stack (1) inserted into the equipment connector and to connections (6, 7) provided on the equipment connector.

2. Equipment connector according to Claim 1, characterized in that those ends (8) of the contact springs (5) which are on the contact surface side are designed to be flexible and deformable, with the result that the adjacent ends (8) form a continuous contact column connected to the connections (6, 7) of the equipment connector at least when at least one data carrier arrangement (2) in the form of a card is inserted.

3. Equipment connector according to Claim 1 or 2, characterized in that those ends (9) of adjacent contact springs (5) which are fixed in the interior of the housing (4) are electrically connected to one another.

4. Equipment connector according to one of Claims 1 to 3, characterized in that the data carrier arrangements (2) in the form of cards each have a plurality of parallel contact surfaces (3) which are arranged regularly next to one another, with the result that the mutually corresponding external connections in the card stack (1) are arranged one above the other in column form and that the interconnected contact springs (5) in the equipment connector are accordingly likewise arranged one above the other in column form.

## Revendications

1. Connecteur enfichable pour une pile (1) de supports de données (2) en forme de cartes qui sont superposés de manière à coïncider par rapport à au moins une de leurs surfaces de bord et qui comprennent chacun au moins un circuit intégré à semi-conducteur et au moins une connexion externe reliée à celui-ci, caractérisé en ce que la connexion externe est exécutée en tant que surface de contact libre (3) s'étendant dans la direction d'enfichage, de manière perpendiculaire par rapport à la direction d'empilement, en ce que le connecteur enfichable comprend un boîtier (4) fait d'une matière isolante et pourvu d'une ouverture en vue de l'introduction de la pile de cartes (1), dans lequel est situé un nombre de ressorts de contact (5) qui s'étendent en direction de l'ouverture, dans la direction d'enfichage, grâce auxquels on peut réaliser une liaison électrique entre les surfaces de contact (3) de la pile de cartes (1) enfichée dans le connecteur enfichable et avec les connexions (6, 7) prévues sur le connecteur enfichable.

2. Connecteur enfichable selon la revendication 1, caractérisé en ce que les extrémités (8) des ressorts de contact (5) situées sur le côté des surfaces de contact sont exécutées de manière à être flexibles et déformables, de manière à ce que les extrémités contiguës (8) forment une colonne de contact continue reliée aux connexions (6, 7) du connecteur enfichable au moins dans le cas où au moins un support de données (2) en forme de cartes est enfiché.

3. Connecteur enfichable selon la revendication 1 ou 2, caractérisé en ce que les extrémités (9) de ressorts de contact contigus (5) fixées à l'intérieur du boîtier (4) sont reliées électriquement les unes aux autres.

4. Connecteur enfichable selon l'une des revendications 1 à 3, caractérisé en ce que les supports de données (2) en forme de cartes sont pourvus, à chaque fois, de plusieurs surfaces de contact (3) parallèles situées à distance régulière les unes à côté des autres, de manière à ce que les connexions externes se correspondant soient superposées dans la pile de cartes (1) de manière à former une colonne et à ce que les ressorts de contact (5) reliés entre eux dans le connecteur enfichable soient superposés, de façon correspondante, de manière à former également une colonne.
